# EUROPÄISCHE PATENTSCHRIFT

(11) **EP 0 558 502 B1**
(45) Veröffentlichungstag und Bekanntmachung des Hinweises auf die Patenterteilung: **30.08.1995**
(21) Anmeldenummer: 91917786.5
(22) Anmeldetag: 18.10.1991
(51) Int. Cl.: E05D 15/06

(54) **TRAG- UND FÜHRUNGSELEMENT**
BEARING AND GUIDING COMPONENT
ELEMENT DE SUPPORT ET DE GUIDAGE

(30) Priorität: 27.12.1990 DE 4041925
(43) Veröffentlichungstag der Anmeldung: 08.09.1993
(73) Patentinhaber: DORMA GmbH + Co. KG, D-58256 Ennepetal (DE)
(72) Erfinder: KORDES, Herbert, D-4902 Bad Salzuflen (DE)
(86) Internationale Anmeldenummer: DE9100817
(87) Internationale Veröffentlichungsnummer: WO9212316

(56) Entgegenhaltungen:
- WO-A-89/09320
- AT-B- 336 213
- DE-C- 3 522 824
- US-A- 1 889 112
- US-A- 2 503 848

## Beschreibung

Die Erfindung betrifft ein Trag- und Führungselement zum Verschieben von Tür- bzw. Wandelementen. Diese Tür- bzw. Wandelemente sind hängend an einer ortsfesten Laufschiene gelagert. Die Lagerung geschieht z.B. durch einen Laufwagen, welcher in dem an der Decke befestigten Laufschienensystem geführt wird. Die Deckenschienen sind so aufgebaut, daß sich das Trag- bzw. Führungselement innerhalb der Laufschiene befindet und an seiner unteren Seite eine längs verlaufende Ausnehmung vorhanden ist, durch welche der Schaft des Trag- und Führungselementes herausragt und die Verbindung zum darunter befindlichen Tür- bzw. Wandelement herstellt. Die Laufflächen für den Laufwagen befinden sich in der Regel auf der unteren Seite innerhalb der Laufschiene. Damit der Laufwagen jedoch eine gewisse Stabilität erhält, müssen entweder Führungsstifte bzw. Führungsrollen die seitliche Führung übernehmen. Diese Führungsrollen oder Führungsstifte befinden sich in der Regel oberhalb der Tragrollen.

Ein derartiges Trag- und Führungselement ist aus der DE-AS 21 45 793 bekannt geworden. Es werden Zwei koplanare Rollenpaare verwendet, die die gleiche lichte Schienenweite ausfüllenden Abstand voneinander haben. Darüber hinaus sind Mittel vorgesehen, welche sicherstellen, daß der Tragkörper ausreichend in einem Kreuzungsbereich zweier Schienen abgestützt wird. Es ist eine zentralsymmetrische Anordnung der Rollenpaare in Bezug auf die Tragzapfen durchgeführt worden. Dieses kann jedoch ein Heraussacken bei einem bestimmten Maß der Tragrollen aus der Führungsschiene bedeuten.

Die Konstruktion einer Anordnung von Trag- und Führungsrollen, welche symmetrisch um einen Zapfen angeordnet sind ist der Patentschrift US 1,889.112 zu entnehmen.

Die DE-PS 35 22 824 offenbart ein Trag- und Führungssystem für ortsveränderliche Tür- oder Wandelemente. Der Laufwagen wird vorzugsweise mit 8 Tragrollen ausgerüstet. Die Führung des Laufwagens wird durch Kopfrollen, die an vertikalen Achsen gelagert sind, in Verbindung mit Führungsmitteln, welche sich an der Deckenschiene befinden, realisiert. Ferner werden als Stützelemente allseits drehbare Kugeln verwendet, die in Laufrollen in Laufrichtung die Geradführung der Laufwagen in den Schienenverzweigungsbereichen gewährleisten. Die gesamte Konstruktion dieses Laufwagens ist sehr aufwendig und führt damit zu keiner preiswerten Lösung.

Ein in der Mitte drehbar gelagertes Trag- und Führungselement, ausgestattet mit vier Tragrollen und drei Führungsrollen ist dem Deutschen Gebrauchsmuster 72 47 479 zu entnehmen. Durch den in der Mitte drehgelagerten Laufwagen ist das Tragelement besonders wendig, um in Abzweigen einen reibungslosen Verlauf des Tragelementes durchzuführen.

Alle bekannten Trag- und Führungselemente haben entscheidende Nachteile, die sich darin äußern, daß gerade in Abzweigen oder Verzweigungen ein ruhiger Lauf und damit eine bedienerfreundliche Gegebenheit nicht vorhanden ist. Gerade in diesen kritischen Bereichen kommt es immer wieder dazu. daß beim Verschieben des Wandelementes ein gewisses Verhaken der Tragrollen auftritt. Dieses wird teilweise auch noch dadurch unterstützt. daß das Führungssystem, gebildet durch Führungsrollen und Führungsstifte, nicht reibungslos funktioniert.

Die Aufgabe der Erfindung besteht deshalb darin, ein einfaches preisgünstig herzustellendes Trag- und Führungselement zu schaffen, welches sehr leise läuft und darüber hinaus für den Benutzer einen größtmöglichen Komfort bietet und auch im Kreuzungs- und Weichenbereich einwandfrei arbeitet.

Die Erfindung wird dadurch gelöst, daß an einer drehbar mittig gelagerten Tragrollenaufnahme vier Tragrollen vorhanden sind. Die Tragrollenaufnahme hat eine quadratische Grundfläche. An den senkrechten Seitenflächen sind die vier Tragrollen so plaziert, daß nur jeweils zwei Rollen innerhalb des Führungssystems der Laufschiene zum Einsatzkommen. Dieses wird dadurch erreicht, daß sich an jeder Seitenfläche eine Rolle befindet und zwar in der Art, daß sie außermittig plaziert ist, so daß sie mit ihrem äußeren Radius über die Seitenkante des Quadrates hinausragt. Durch diese Plazierung wird erreicht, daß jeweils zwei Tragrollen quer zur Laufrichtung stehen. Oberhalb der Tragrollen befinden sich vier Führungsrollen, die dem Tragelement die seitliche Führung innerhalb der Laufschiene geben. Ferner sind die Tragrollen mit Kugellagern ausgestattet, welche eine Kunststoffummantelung haben. Durch diese Maßnahme wird erreicht, daß das Tragelement einen leichten und leisen Lauf hat.

An einem in den Zeichnungen schematisch dargestellten Ausführungsbeispiel wird die Erfindung näher erläutert. Es zeigen:
- Figur 1:: Trag- und Führungselement ohne Laufschiene mit daran befindlichem Tür- bzw. Wandelement
- Figur 2:: Trag- und Führungselement innerhalb der Laufschiene
- Figur 3:: Tragrollenanordnung
- Figur 4:: Anordnung der Führungsrollen
- Figur 5:: Profil der Laufschiene
- Figur 6:: eine im Schnitt dargestellte von oben betrachtete Laufschiene als Kreuzung dargestellt
Das in Figur 1 dargestellte Beispiel Zeigt ein Wandelement (18), welches über einen Gewindeschaft (17) und eine Sicherungsscheibe (16) mit einer Kontermutter (15) fest mit dem Trag- und Führungselement verbunden ist. Das Trag- und Führungselement besteht im wesentlichen aus einer Tragrollenaufnahme (7), welche in ihrer Grundfläche aus einem quadratischen Block besteht. Dieser quadratische Block ist insofern wichtig, damit die spätere Anordnung der Tragrollen auch erfindungsgemäß durchgeführt werden kann. In vertikaler Richtung geht durch die quadratische Grundfläche eine Bohrung, durch welche leicht drehbar ein Schaft (5) hindurchragt, welcher sich oben in einem Schaftkopf (24) oberhalb der Halteplatte für die Tragrollen (19) abstützt. Andererends wird der Schaft (5) nach unten weiter geführt zum Wandelement (18). An den vertikalen Seitenflächen der in ihrer Grundfläche quadratischen Tragrollenaufnahme (7) sind über horizontale Achsen in der Ebene (33) die Tragrollen (1), (2), (3) und (4) drehbar befestigt. Die Befestigung der Tragrollen (1), (2), (3) und (4) geschieht in der Gestalt, daß an den vertikalen Außenseiten der Tragrollenaufnahme (7) eine Plazierung außerhalb der Mittenachse vorgenommen wird. Die Tragrollenaufnahme (7) und die Tragrollen (1), (2), (3) und (4) sind maßlich so abgestimmt, daß auf jeder Seitenfläche der Tragrollenaufnahme (7) eine Tragrolle plaziert wird. Durch diese Plazierung wird erreicht, daß in Laufrichtung der Laufschiene (25) jeweils nur zwei Tragrollen entweder (1) und (4) oder (2) und (3) in Laufrichtung versetzt zum Eingriff kommen. Nur diese beiden Tragrollen übernehmen einen Teil des Gewichtes des Türelementes (18). Die beiden nicht tragenden Tragrollen entweder (1) und (4) oder (2) und (3) stehen somit quer zur Fahrtrichtung. Sie haben in dieser Funktion keinerlei Kontakt mit den Laufflächen (27) der Tragrollen. Wird ein Türelement nur in Längsrichtung verschoben, so sind immer nur zwei Tragrollen im Einsatz. Wird jedoch die Tür über einen Abzweig oder eine Kreuzung verschoben, so übernehmen dann die bisher nicht tragenden Tragrollen das Türgewicht. Damit ein reibungsloser Ablauf des Türelementes sichergestellt ist, müssen die horizontalen Befestigungen (6) der Tragrollen (1), (2), (3) und (4) außerhalb der Achsmitte (34) der Tragrollenaufnahme (7) liegen. Wären sie in der Achsmitte (34) angeordnet, so würden bei einem Weichenwechsel die Tragrollen nach unten außerhalb der Laufschiene (25) heraussacken. Dieses wäre ein entscheidender Funktionsfehler und würde damit dem ordnungsgemäßen Betrieb einer Verschiebung von Wandelementen zuwiderlaufen. Daß der erfindungsgemäße Gegenstand diesen Fehler nicht aufweist, zeigt ganz deutlich das in Figur 6 dargestellte Beispiel.

Oberhalb der Tragrollenaufnahme (7) befindet sich eine Halteplatte (19) für die Führungsrollen. In dem dargestellten Beispiel ist die Halteplatte (19) für die Führungsrollen durch Verbindungen (20) mit der Tragrollenaufnahme (7) verbunden. Dieses kann natürlich auch aus einem Stück gefertigt sein. Wie die Figur 4 zeigt, sind die Führungsrollen (8), (9), (10) und (11) durch vertikale Achsen (23) mit der Halteplatte (19) drehbar verbunden. Diese Führungsrollen (8), (9), (10) und (11) stehen mit ihren Radien an den äußeren Ecken der Halteplatte (19) über. Dieses ist deshalb notwendig, damit in jedem Falle die Führungsrollen Kontakt mit der Laufschiene (25) innerhalb der Laufschiene aufnehmen können. Die Plazierung der Führungsrollen (8), (9), (10) und (11) ist so gewählt, daß jeweils an den äußeren Ecken der Halteplatte (19) eine Führungsrolle angebracht ist.

Betrachtet man die Figur 2, so sieht man, daß in Längsrichtung der Laufschiene (25) nur zwei Tragrollen (1) und (4) das halbe Gewicht, wenn zwei Laufwagen verwendet werden, des darunter befindlichen Wandelementes (18) tragen. Die Tragrollen (2) und (3) stehen quer zur Laufrichtung und sind in keinerlei Kontakt mit den Laufflächen (27) der nach unten gewinkelten Schenkel (30) der Laufschiene (25). Zwischen den quer liegenden Tragrollen (2) und (3) und den Laufflächen der Tragrollen (27) befindet sich ein Freiraum (32), der verhindert, daß die quer liegenden Tragrollen (2) und (3) mit der Laufschiene bei der Längsverschiebung in Kontakt kommen. Erst durch die Verschwenkung in einem Abzweig oder Kreuzungspunkt bringt man die anderen Tragrollen zum Einsatz.

Die seitliche Führung des Trag- und Führungselementes wird über die Führungsrollen (8), (9), (10) und (11) durchgeführt. Zwischen den Führungsrollen (8), (9), (10) und (11) und den Laufflächen (29) innerhalb der Laufschiene (25) an den senkrechten Seitenschenkeln (28) muß ein gewisses Spiel vorhanden sein (37), damit ein leichter Lauf gewährleistet ist. Die Führungsrollen (8), (9), (10) und (11) können vorzugsweise aus Kunststoff hergestellt werden. Dadurch wird auch eine übermäßige Geräuschausbildung vermieden.

### Bezugszeichenverzeichnis

- 1: Tragrolle
- 2: Tragrolle
- 3: Tragrolle
- 4: Tragrolle
- 5: Schaft
- 6: Befestigung der Tragrollen
- 7: Tragrollenaufnahme
- 8: Führungsrolle
- 9: Führungsrolle
- 10: Führungsrolle
- 11: Führungsrolle
- 12: Mutter
- 13: Scheibe
- 14: Sicherung
- 15: Kontermutter
- 16: Sicherungsscheibe
- 17: Gewindeschaft
- 18: Wandelement
- 19: Halteplatte für Führungsrollen
- 20: Verbindung Halteplatte/Tragrollenaufnahme
- 21: Bohrung
- 22: Lauffläche
- 23: Befestigung
- 24: Schaftkopf
- 25: Laufschiene
- 26: Führungsausnehmung
- 27: Laufflächen der Tragrollen
- 28: Seitenschenkel
- 29: Laufflächen der Führungsrollen
- 30: Schenkel
- 31: Nuten
- 32: Freiraum
- 33: Ebene der Tragrollen
- 34: Achsmittelpunkt
- 35: Drehrichtung rechts
- 36: Drehrichtung links
- 37: Spiel zwischen den Führungsrollen und den Laufflächen

## Patentansprüche

1. Trag- und Führungselement zum Bewegen von ortsveränderlichen, hängend gelagerten Tür- oder wandelementen, welche in ortsfesten hohlkastenförmigen Laufschienen mit verzweigungen und Abzweigungen durch eine nach unten durchgehend offene Ausnehmung an mindestens zwei Punkten mit dem darunter befindlichen Tür- oder Wandelement verbunden sind, wobei die mit horizontalen Achsen versehenen Tragrollen innerhalb der Laufschiene verfahrbar sind, und die mit vertikalen Achsen versehenen Führungsrollen sich gegen die vertikalen Seitenschenkel der Laufschiene abstützen und das gesamte Trag- und Führungselement um eine zentrale Achse drehbar ist, und vier Tragrollen und vier Führungsrollen vorhanden sind, wobei von den Tragrollen immer zwei Tragrollen quer zur Laufrichtung der Laufschiene stehen und bei Verschiebung des Tür- und Wandelementes auf einer Weiche oder einem Abzweig die bisher nicht tragenden Tragrollen zum Eingriff kommen; dadurch gekennzeichnet, daß die Tragrollen (1), (2), (3) und (4) an einer in ihrer Grundfläche quadratischen Tragrollenaufnahme (7) jeweils vom Achsmittelpunkt (34) und gegeneinander versetzt nahe der vertikalen Außenkante durch horizontale Achsen (6) drehgelagert sind und über die jeweilige vertikale Außenkante hinausragen.

2. Trag- und Führungselement nach Anspruch 1, dadurch gekennzeichnet, daß die Tragrollen (1), (2), (3) und (4) aus an den Laufflächen (22) mit Kunststoff ummantelten Kugellagern bestehen.

3. Trag- und Führungselement nach Anspruch 1, dadurch gekennzeichnet, daß die Führungsrollen (8), (9), (10) und (11) oberhalb der Tragrollen (1), (2), (3) und (4) so angeordnet sind, daß in Laufrichtung jeweils alle Führungsrollen (8), (9), (10) und (11) zum Einsatz kommen.

4. Trag- und Führungselement nach Anspruch 1 und/oder einem anderen vorhergehenden Anspruch, dadurch gekennzeichnet, daß die Ausnehmung (26) Zwischen den Laufflächen (27) der Tragrollen so bemessen ist, daß nur die in Fahrtrichtung der Laufschiene (25) versetzt angeordneten tragenden Tragrollen (1) und (4) oder (2) und (3) Kontakt mit der Lauffläche (27) haben.

## Claims

1. A bearing and guiding component for shifting movable suspended door or wall components which, in stationary hollow-box-shaped rails having branches and junctions, are connected, at least at two points, to the door or wall component therebeneath, through a downwardly continuously extending opening, the bearing rollers provided with horizontal spindles being adapted to run inside the rail, and the guide rollers provided with vertical spindles bear against the vertical side arms of the rail and the entire bearing and guiding component is rotatable about a central axis, and four bearing rollers and four guide rollers are provided, two of the bearing rollers always extending transversely of the direction of travel of the rail, and on displacement of the door and wall component on a junction or a branch point, those bearing rollers which were not performing a bearing function until then come into engagement, characterised in that the bearing rollers (1, 2, 3 and 4) are mounted for rotation near the vertical outer edge by horizontal spindles (6) on a bearing roller support (7) which is square in plan view, the rollers being in each case offset from the axial centre (34) and relatively to one another, and projecting beyond the respective vertical outer edges.

2. A bearing and guiding element according to claim 1, characterised in that the bearing rollers (1, 2, 3 and 4) consist of ball bearings the operative surfaces (22) of which are encased in plastic.

3. A bearing and guiding element according to claim 1, characterised in that the guide rollers (8, 9, 10 and 11) are so disposed above the bearing rollers (1, 2, 3 and 4) that all the guide rollers (8, 9, 10 and 11) come into use in each case in the direction of travel.

4. A bearing and guiding component according to claim 1 and/or any other preceding claim, characterised in that the opening (26) between the surfaces (27) on which the bearing rollers run is so dimensioned that only those bearing rollers (1 and 4 or 2 and 3) which are offset in the direction of travel of the rail (25) have contact with the said surface (27).

## Revendications

1. Elément de support et de guidage pour déplacer des éléments de porte ou de paroi placés en suspension et mobiles, qui sont reliés en au moins deux points à l'élément de porte ou de paroi se trouvant en dessous dans des rails de roulement fixes en forme de caisson creux ayant des ramifications et des déviations, en passant par un évidement ouvert vers le bas, les galets porteurs munis d'axes horizontaux peuvent se déplacer à l'intérieur des rails de roulement et les galets de guidage pourvus d'axes verticaux s'appuient sur les pattes latérales verticales des rails, l'élément de support et de guidage pout tourner autour d'un axe central, et il existe quatre galets porteurs et quatre galets de guidage, ou parmi les galets porteurs, il y a toujours deux galets porteurs transversalement au sens de roulement des rails, et lorsqu'on déplace l'élément de porte ou de paroi sur un aiguillage ou une dérivation, les galets porteurs qui ne portaient pas jusque là, viennent en prise, caractérisé en ce que les galets porteurs (1, 2, 3 et 4) sont logés en rotation sur des axes horizontaux (6) dans un évidement (7) de rèception de surface carrée de galet porteur, chaque fois décalé du centre de l'axe médian (34) et l'un par rapport à l'autre et ils dépassent de chaque bord extérieur vertical.

2. Elément de support et de guidage selon la revendication 1, caractérisé en ce que les galets porteurs (1, 2, 3 et 4) sont constitués de roulements à bille revêtus de matière plastique sur les surfaces de roulement (22).

3. Elément de support et de guidage selon la revendication 1, caractérisé en ce que les galets de guidage (8, 9, 10, 11) sont disposés au-dessus des galets porteurs (1, 2, 3 et 4), de telle sorte que chacun des galets de guidage (8, 9, 10 et 11) est utilisé dans le sens de déplacement.

4. Elément de support et de guidage selon la revendication 1 et/ou l'une des revendications précédentes, caractérisé en ce que l'évidement (26) est dimensionné entre les surfaces de roulement (27) des galets porteurs, de sorte que seuls les galets porteurs (1) et (4) ou (2) et (3) disposés en décalage dans les sens de déplacement des rails (25) sont en contact avec la surface de roulement (27).
